# FASCICULE DE BREVET EUROPEEN

(11) **EP 0 163 579 B1**
(45) Date de publication et mention de la délivrance du brevet: **31.08.1988**
(21) Numéro de dépôt: 85401053.5
(22) Date de dépôt: 29.05.1985
(51) Int. Cl.: E02D 3/115

(54) **Procédé et installation de congélation de sol**
Verfahren und Vorrichtung zum Gefrieren vom Boden
Method and apparatus for freezing the soil

(30) Priorité: 01.06.1984 FR 8408646
(43) Date de publication de la demande: 04.12.1985
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Karinthi, Pierre, F-78350 Jouy-En-Josas (FR); Gardent, Maurice, F-38320 Herbeys (FR); Regnier, Colette, F-38130 Echirolles (FR); Tuccella, Jean, F-38000 Grenoble (FR)
(74) Mandataire: Le Moenner, Gabriel

(56) Documents cités:
- DE-A- 2 614 221
- FR-A- 1 327 179
- FR-A- 2 113 980
- FR-A- 2 452 550

## Description

La présente invention est relative à la technique de congélation des sols. Elle concerne en premier lieu un procédé de congélation de sol du type dans lequel on refroidit un liquide réfrigérant à une température réglable par échange de chaleur avec un fluide cryogénique, puis on fait circuler ce liquide dans une série de sondes enfoncées dans le sol.

On sait que la consolidation des sols par congélation permet l'ouverture de chantiers de travaux publics dans des sols humides et instables. Elle est pratiquée par injection d'un fluide réfrigérant dans des sondes introduites de place en place dans le sol. Ce refroidissement congèle le sol de proche en proche jusqu'à former un mur continu quand les zones de congélation de chaque sonde ont rejoint leurs voisines.

Il est connu d'injecter dans les sondes soit un liquide refoidi, soit un liquide crygoénique tel que l'azote liquide.

L'injection directe d'azote liquide présente plusieurs inconvénients, notamment la difficulté de maîtriser les coefficients d'échange thermique avec le sol: en cédant du froid, l'azote se vaporise et les coefficients d'échange entre la sonde et l'azote liquide pur d'abord, puis les mélanges de liquide et de gaz en proportion variable, puis le gaz froid seul, sont très différents. Il en résult une forte hétérogénéité de l'épaisseur de sol congelé autour de la sonde et une perte de temps et d'énergie pour que les zones les moins congelées se rejoignent pour former le mur consolidé, tandis que les zones plus congelées sont inutiliment sous-refroidies et sur-dimensionnées.

L'injection d'un liquide refroidi ne présente pas ces inconvénients, mais son efficacité dépend de la méthode de refriodissement.

Le refroidissement d'un liquide circulant par un groupe frigorifique permet d'injecter le liquide à -40°C dans le meilleur des cas, plus généralement à -20° C ou -30° C. Ces conditions de congélation conduisent à une durée de formation du mur congelé prohibitive, de l'ordre de plusieurs semaines pour un mur de 1 m dépassieur. Cette durée est généralement incompatible avec la durée des chaniters dans les villes.

Pour permettre de faire circuler dans les sondes un liquide à beaucoup plus basse température, par exemple -80°C ou même -120°C, on a également proposé des procédés de congélation du type indiqué plus haut (DE-A-2 614 221). Un tel procédé permet de résoudre les inconvénients précités mais reste acuellement coûteux pour les raisons suivantes: d'une part, pour accélérer la congélation, on est amené à refroidir le sol plus que ce qui est strictement nécessaire pour sa consolidation. D'autre part, le sol est toujours hétérogène, et la consolidation du mur congelé est gouvernée par le point le plus faible, c'est-à-dire où la congélation avance le moins vite. On est alors obligé d'étendre, parfois dans des proportions considérables, les zones congelées le plus rapidement.

L'invention a pour but de permettre de réduire considérablement l'excès de froid et, par suite, de rendre le procédé beaucoup plus économique, sans pour cela augmenter sensiblement la durée de la congélation.

A cet effet, l'invention a pour objet un procédé de congélation de sol du type précité, caractérisé en ce qu'on fiat varier la température du liquide réfrigérant dans le temps et/ou d'une sonde à l'autre, au cours de la phase de congélation du sol, en fonction de la progression de la congélation.

Dans un premier mode demise en oeuvre, on augmente progressivement, de préférence par paliers successifs, la témperature du liquide circulant dans l'une au moins des sondes.

Dans un second mode de mise en oeuvre de l'invention, qui peut se combiner avec le premier, on adapte la température du liquide circulant dans chaque sonde à la vitesse de congélation du sol autour de cette sonde, cette température étant réglée sur une valeur d'autant plus élevée que la vitesse congélation est plus grande.

Quelques exemples de mise en oeuvre de l'invention vont maintenant être décrits en regard des dessins annexés, sur lesquels:
- la figure 1 est un diagramme qui illustre un premier mode de mise en oeuvre de l'invention;
- la figure 2 est un diagramme qui Illustre l'avantage apporté par le procédé illustré à la figure 1;
- la figure 3 est un schéma d'une installation correspondant à un second mode de mise en oeuvre de l'invention; et
- la figure 4 illustre schématiquement une variante.

Dans chacun des exemples ci-dessous, l'invention se rapporte à la formation dans un sol sableux et humide d'un mur congelé à l'abri duquel certains travaux doivent être effectués. Pour cela, on enfonce dans le sol une série de sondes de congélation S1, S2, ..., illustrées schématiquement à la figure 3, et l'on fait circuler dans chacune de celles-ci un liquide refrigérant ayant une température d'entrée déterminée. Le liquide choisi doit avoir un point de congélation suffisamment bas, et le méthanol est un liquide approprié, auquel on se référera dans la suite.

Comme représenté à la figure 3, ce liquide circule en circuit fermé entre la sonde et un échangeur de chaleur E1, E2, ., dit "centrale froide", qui comporte d'une part des passages pour ce liquide et d'autre part des passages pour un fluide cryogénique, notamment de l'azote liquide. Le débit d'admission d'azote liquide dans ces derniers passages est commandé par une vanne 1 pilotée par un capteur de température 2 qui capte la température du liquide réfrigérant sortant de l'échangeur. Les passages à azote peuvent par exemple, comme illustré à la figure 3, être constitués par une calandre 3 traversée par un serpentin 4 de circulation du liquide réfrigérant à contre-courant de l'azote. Ces éléments n'ont été représentés à la figure 3 que pour l'échangeur E1, dans un but de clarté du dessin, mais il est entendu que si l'installation comporte plusieurs échangeurs, comme celle de la figure 3, tous ces échangeurs ont une constitution analogue.

Du liquide réfrigérant, sortant à une température froide de consigne d'un échangeur, est injecté au fond de chaque sonde connectée à ce dernier par un tube central 5 de celle-ci et remonte entre ce tube et l'enveloppe cylindrique 6 de la sonde pour retourner à l'échangeur. Entre l'entrée et la sortie de la sonde, le liquide échange de la chaleur avec le sol environnant, à travers l'enveloppe 6.

Suivant le mode de mise en oeuvre illustré à la figure 1, on module dans le temps la température du liquide réfigérant injecté dans les sondes de congélation, en augmentant progressivement cette température d'une température minimale de début de congélation à une température finale de maintien en froid du mur déjà congelé. Dans l'exemple illustré, cette augmentation a lieu par paliers successifs.

A titre d'exemple numérique (exemple 1), on supposera que l'on désire consolider par congélation en 100 heures un mur de 1 m d'épaisseur dans un sol sableux humide, sur une profondeur de 20 m et une longueur de 50 m. Pour cela, on enfonce dans le sol cinquante sondes S1, S2, ..., S50 espacées de 1 m les unes des autres. On fait circuler du méthanol entre les sondes montées en parallèle et un échangeur de chaleur unique refroidi à l'azote liquide tel que l'échangeur E1 décrit ci-dessus. Le capteur de température 2 est équipé d'un dispositif de réglage qui permet de réguler à volonté la température du méthanol entre -80°C (limite inférieure tolérable pour ce corps) et -10°C.

On commence la congélation en faisant circuler le méthanol avec une température de consigne en sortie d'échangeur (et donc à l'injection dans les sondes) de -80°C. On maintient cette température de consigne pendant 50 heures. La température du sol au voisinage des sondes s'établit alors à -70° C et le rayon congelé autour des sondes est de 38 cm (soit un diamètre de 76 cm).

A ce moment, on règle la température de consigne du méthanol à -65°C. On maintient cette température pendant 20 heures. La température du sol au voisinage des sondes s'établit à -57°C. Pendant cette période de temps, la progression du front de congélation du mur n'est pratiquement pas ralentie, car elle est gouvernée par le gradient de température au voisinage de l'isotherme de congélation (Q°C) et non pas par la température de la sonde. On obtient ainsi au bout de 70 heures de congélation un diamètre congelé de 84 cm.

Après 70 heures de congélation, on fixe la température de consigne du méthanol à -50°C. On maintient cette température de consigne pendant 15 heures. La température du sol au voisinage des sondes s'établit à -44° C. Au bout de as heures, le diamètre congelé autour des sondes est de 88 cm.

On fixe alors la température de consigne du méthanol à -40°C. On la maintient pendant 10 heures. La température du sol au voisinage des sondes s'établit à -35°C. Au bout de 95 heures de congélation, le diamètre de sol congelé autour des sondes est de 90 cm.

On établit alors la température de consigne du méthanol à -35°C on conservera cette température de consigne pendant toute la période de maintien du mur congelé. La température du sol autour des sondes s'équilibrera à -30° C. La congélation d'un diamètre de 100 cm sera obtenue au bout de 100 heures environ.

Il est à noter que les indications ci-dessus correspondent à un sol homogène et à une sonde isolée; en fait, chaque sonde de congélation réagit avec ses voisines, ce qui, pour un espacement de 1 m entre sondes, conduit à un mur congelé d'épaisseur variable 1 m au droit des sondes, 80 cm environ à mi-distance entre les sondes.

On comprend par ailleurs, que, en variante, les différentes températures de consigne du méthanol peuvent être obtenues non plus au moyen d'un échangeur unique à température de consigne réglable, mais au moyen de plusieurs échangeurs de chaleur ayant des températures de consigne différentes mais fixes, ces échangeurs pouvant être sélectivement connectés aux sondes par un jeu de vannes approprié. De plus, si les échangeurs dont on dispose ne permettent pas de fournir individuellement la puissance frigorifique (proportionnelle au produit du débit de méthanol par l'écart de température entre l'entrée et la sortie de l'échangeur) nécessaire, on peut utiliser pour chaque température de consigne plusieurs échangeurs en parallèle réglés sur la même température.

La figure 2 illustre l'avantage du procédé décrit ci-dessus. Elle représente la variation de la temperature T du sol en fonction du rayon R, compté à partir de la paroi extérieure d'une sonde supposée isolée, ceci à la fin de la congélation, c'est-à-dire lorsque le rayon congelé Rc devient voisin de la demi-distance séparant les sondes (environ 0,5 m dans l'exemple ci-dessus).

La courbe inférieure A1 correspond au cas où l'on aurait alimenté en permanence la sonde avec du méthanol à -80°C, suivant la technique antérieure. Cette courbe monte de -70°C pour R = 0 à 0°C pour R = Rc, puis de 0°C à la température ambiance Ta. La courbe supérieure A2 correspond au procédé suivant l'invention décrit ci-dessus; elle monte de -30°C pour R = 0 à 0°C pour R = Rc, puis continue à croître de 0°C jusqu'à Ta en restant au-dessus de la courbe A1. L'aire hachurée comprise entre les deux courbes A1 et A2 est une représentation de l'économie de frigories réalisée.

Suivant le mode de mise en oeuvre représenté à la figure 3, on régule la température du méthanol non plus dans le temps mais dans l'espace, en adaptant cette température, pour chaque sonde, à la vitesse de congélation du sol autour de cette sonde, afin d'éviter de sous- refroidir à l'excès les parties du soi qui congèlent le plus vite. En effet, dans la réalité, si un sol est généralement relativement homogène dans le rayon de 50 à 60 cm qui entoure une sonde, il n'en est pas de même d'une sonde à l'autre.

Pour cela, on utilise plusieurs échangeurs de chaleur E1, E2, ..., au nombre de cinq dans l'exemple illustré, ayant des températures de consigne indépendamment réglables et pouvant chacun se raccorder à toutes les sondes. On mesure la vitesse de refroidissement du sol en début de congélation, et on envoie dans chaque sonde du méthanol à une température d'autant moins froide que le sol concerné par cette sonde se refroidit plus vite.

La détermination de la vitesse de congélation, qui permettra de fixer une température de consigne pour chaque sonde et chaque échangeur de chaleur peut se faire par exemple comme suit.

On peut tout d'abord effectuer des mesures globales de refroidissement pour chaque sonde:
(a) - La mesure de la différence de température entre l'entrée et sa sortie du méthanol dans chaque sonde est une mesure caractéristique du flux de chaleur absorbé par le sol, pour un débit donné. Si cette différence est plus élevée pour une sonde particulière, il faut élever la température d'injection du méthanol dans cette sonde, car le sol absorbe beaucoup de froid.
(b) - On peut également disposer parallèlement à la ligne des sondes une ligne de capteurs de température C1, C2, ..., par exemple comme représenté à la figure 4, où un capteur de température est disposé dans le sols près de la surface, entre les paires de sondes successives, à égale distance des deux sondes de chaque paire. De la même façon que précédemment, on fixe alors la température d'injection du méthanol dans les sondes les plus voisines de ces capteurs en fonction de la vitesse de refroidissement du sol qu'ils montreront.

Toutefois, en pratique, il arrive fréquemment que, sur la longueur du mur à congeler, le sol soit hétérogène non seulement horizontalement, mais également verticalement, au moins dans certaines zones. Il peut donc exister, sur la hauteur de certaines sondes, des régions qui congèlent rapidement et d'autres qui congèlent lentement. Par suite, les moyens de mesure globale ci-dessus risquent de conduire à ralentir excessivement le refroidissement d'une sonde qui congèlerait globalement vite (ce qui apparaîtrait par exemple à partir d'une grande différence de température entre le méthanol entrant et le méthanol sortant) mais, en fait, très rapidement sur une portion de sa longueur et très lentement sur une autre.

Pour éviter ce risque, on peut affiner la mesure en disposant plusieurs capteurs de température 7 sur la longueur des sondes, sur leur paroi extérieure, ces capteurs étant adaptés pour mesurer la température du sol au voisinage immédiat des sondes. On peut alors procéder de deux manières:
(c) en début de refroidissement, mesurer la vitesse de refroidissement en chacun de ces points; ou
(d) un certain temps après le début de la congélation, injecter temporairement, par exemple pendant 10 à 30 minutes, du méthanol plus chaud que le sols et mesurer la vitesse de remontée de la température aux différents points de mesure. En effet, cette vitesse de remontée varie dans le même sens que la vitesse de congélation du sol.

Si cette procédure permet de déceler une hétérogénéité verticale du sol, on se basera sur la variation de température la plus faible pour déterminer la température d'injection du méthanol dans la ou les sondes correspondantes.

L'exemple Il suivant illustre la mise en oeuvre de l'invention à partir des méthodes (a) et (d) ci-dessus. Les données de base sont les mêmes que précédemment: il s'agit de congeler en 100 heures un mur de 1 m d'épaisseur dans un sol sableux humide, sur une profondeur de 20 m et une longueur de 50 m. On dispose cinquante sondes S1, S2, ..., S50 espacées de 1 m, et on y fait circuler du méthanol refroidi. On utilise cinq échangeurs de chaleur E1 à E5 indépendants alimentés en azote liquide suivant le schéma de la figure 3. Par un jeu de tuyauteries et de vannes approprié (non représenté), on peut alimenter n'importe quelle sonde à partir de n'importe quel échangeur. Chaque sonde est munie de capteurs de température 8 et 9 mesurant la température du méthanol à son entrée et sa sortie, respectivement. Contre la paroi externe de chaque sonde, on a disposé des thermocouples 7 pour mesurer la température à 2 m, 10 m et 18 m de profondeur.

Après démarrage de l'injection dans toutes les sondes du méthanol à -80°C, on attend 5 heures que les effets transitoires initiaux soient passés. On constate à ce moment-là sur les sondes la différence de température AT suivante entre l'entrée et la sortie du méthanol.

La température de la surface externe des sondes est peu variable à ce moment-là, entre -70° C et -72° C pour toutes les sondes.

Par changement de la température de consigne des échangeurs E1 à E5, on injecte dans les sondes du méthanol à -50° C pendant 20 mn. On mesure la vitesse de remontée des températures externes des sondes. On constate à 18 m de profondeur, sur les sondes S46 à S50, une remontée trois fois plus lente de la température que sur les mêmes sondes à 10 m et à 2 m de profondeur; aucune hétérogénéité à est constatée sur les autres sondes.

On rétablit alors l'injection de méthanol froid en fixant les températures de consigne de la façon suivante.

Comme on le voit, malgré les résultats de la mesure globale, les sondes S46 à S50 ont été traitées comme des sondes à congélation lente pour tenir compte de la lenteur de la congélation observée dans leur partie la plus profonde.

Par ailleurs, on alimente certains groupes de sondes avec deux échangeurs connectés en parallèle. Ceci permet de fournir un débit de méthanol du même ordre à toutes les sondes. On remarque également que, pour ne pas trop compliquer l'installation, on alimente les groupes de sondes 51 à S4 et S 41 à S45 à la même température bien que, en toute riqueur, les sondes de ces deux groupes absorbent des flux de chaleur différents.

Il résulte de ce qui précède que l'on fournit à chaque sonde une puissance frigorifique d'autant plus faible que le sol entourant cette sonde se congèle plus vite.

L'exemple III ci-dessous illustre la procédure (b) indiquée plus haut.

A partir des mêmes données de base que dans les exemples précédents, on dispose à 40 cm de la ligne des sondes de congélation une ligne de vingt-cinq capteurs de température C1, C2, ..., C25 au droit d'un intervalle de sondes de congélation sur deux, comme indiqué sur la figure 4, chaque capteur se trouvant à égale distance de deux sondes. Le capteur de température C1 est voisin des sondes de congélation S1 et S2, le capteur de température C2 est voisin des sondes de congélation S3 et S4, etc...

On commence par injecter du méthanol à -80°C dans toutes les sondes de congélation pendant 24 heures. Au bout de 24 heures, on constate les températures suivantes sur les capteurs de temperature.

ciées n^{ο}

A partir de ce moment, on alimente les sondes à des températures différentes, de la manière suivante:

Les remarques faites plus haut au sujet de l'utilisation des échangeurs, seuls ou en parallèle, restent valables dans cet exemple.

Il est à noter qu'il est tout-à-fait possible de combiner les divers procédés de régulation décrits ci-dessus, et en particulier de faire varier la température d'injection du méthanol à la fois dans le temps et dans l'espace. Dans ce cas, après avoir fixé les différentes températures d'injection du méthanol dans les différentes groupes de sondes, on définit pour chaque groupe une série de paliers de plus en plus chauds, répartis sur la durée totale de la congélation de façon à alimenter en fin de congélation toutes les sondes à la température de consigne unique qui sera conservée pendant la période de maintien du mur congelé.

L'exemple IV ci-dessous combine ainsi les enseignements des exemples 1 et III précédénts et décrit sous forme de tableau la procédure de congélation pendant les 100 heures imparties pour obtenir un mur de 1 m d'épaisseur.

## Revendications

1. Procédé de congélation de sol, du type dans lequel on refroidit un liquide réfrigérant à une température réglable par échange de chaleur avec un fluide cryogénique, puis on fait circuler ce liquide dans un série de sondes (S1, S2, ...) enfoncées dans le sol, caractérisé en ce qu'on fiat varier la température du liquide dans le temps et/ou d'une sonde à l'autre, au cours de la phase de congélation du sol, en fonction de la progression de la congélation.

2. Procédé suivant la revendication 1, caractérisé en ce qu'on augmente progressivement, de préférence par paliers successifs, la température du liquide circulant dans l'une au moins des sondes (S1, S2, ...).

3. Procédé suivant l'une quelconque des revendication 1 et 2, caractérisé en ce qu'on adapte la température du liquide circulant dans chaque sonde (S1, S2, ...) à la vitesse de congélation du sol autour de cette sonde, cette température étant réglée sur une valeur d'autant plus élevée que la vitesse de congélation est plus grande.

4. Procédé suivant la revendication 3, caractérisé en ce que, pour déterminer la vitesse de congélation autour de chaque sonde (S1, S2, ...), on mesure la différence de température entre le liquide entrant dans la sonde et le liquide qui en sort.

5. Procédé suivant la revendication 3, caractérisé en ce que, en début de refroidissement, on mesure la vitesse de refroidissement du sol à plusieurs niveaux de chaque sonde (S1, S2, ...), et on retient la plus lente de ces vitesses.

6. Procédé suivant la revendication 3, caractérisé en ce que, pour déterminer la vitesse de congélation autour de chaque sonde (S1, 52, ...), on injecte temporairement dans chaque sonde, quelque temps après le début de la congélation, du liquide plus chaude que le sol au voisinage de la sonde, on mesure la vitesse de remontée de la température à différents niveaux de la sonde, et on retient la plus lente de ces vitesses.

7. Procédé suivant la revendication 6, caractérisé en ce que, pour déterminer la vitesse de congélation autour de chaque sonde (S1, S2, ...), on mesure la température du sol à une distance prédéterminée de toutes les sondes.

8. Procédé suivant l'une quelconque des revendications 1 à 7, caractérisé en ce qu'on envoie dans chaque sonde (S1, S2, ...) un débit de liquide réfrigérant du même ordre de grandeur.

## Patentansprüche

1. Verfahren zum Gefrieren von Boden, bei dem man eine Kühlflüssigkeit auf eine regelbare Temperatur durch Wärmeaustausch mit einem cryogenen Fließmittel abkühlt und dann diese Flüssigkeit in einer Reihe von Sonden (S1, S2, ...), die in den Boden versenkt sind, zirkulieren läßt, dadurch gekennzeichnet, daß man die Temperatur der Flüssigkeit mit der Zeit und/oder von einer Sonde zur anderen im Verlauf der Phase des Gefrierens des Bodens in Funktion des Fortschreitens des Gefrierens variieren läßt.

2. Verfahren nach Anspruch 1, dadurch gekennzeichnet, daß man nach und nach, vorzugsweise in aufeinanderfolgenden Stufen, die Temperatur der in wenigstens einer der Sonden (S1, S2, ...) zirkulierenden Flüssigkeit steigert.

3. Verfahren nach einem der Ansprüche 1 und 2, dadurch gekennzeichnet, daß man die Temperatur der in jeder Sonde (S1, S2, ) zirkulierenden Flüssigkeit an die Gefrier- geschwindigkeit des Bodens um diese Sonde herum anpaßt, wobei diese Temperatur auf einen umso höheren Wert einreguliert wird, als die Gefriergeschwindigkeit größer ist.

4. Verfahren nach Anspruch 3, dadurch gekennzeichnet, daß man zur Bestimmung der Gefriergeschwindigkeit um jede Sonde (S1, S2, ... ) herum den Temperaturunterschied zwischen der in die Sonde eintretenden Flüssigkeit und der sie verlassenden Flüssigkeit mißt.

5. Verfahren nach Anspruch 3, dadurch gekennzeichnet, daß man zu Beginn des Abkühlens die Abkühlgeschwindigkeit des Bodens in mehreren Höhen jeder Sonde (S1, S2, ...) mißt und die Langsamste dieser Geschwindigkeiten festhält.

6. Verfahren nach Anspruch 3, dadurch gekennzeichnet, daß man zur Bestimmung der Gefriergeschwindigkeit um jede Sonde (S1, S2, ...) herum zeitweilig in jede Sonde einige Zeit nach Beginn des Gefrierens wärmere Flüssigkeit als der Boden in Nachbarschaft der Sonde einspritzt, die Geschwindigkeit des Anstiegs der Temperatur in unterschiedlichen Höhen der Sonde mißt und die Langsamste dieser Geschwindigkeiten festhält.

7. Verfahren nach Anspruch 6, dadurch gekennzeichnet, daß man zur Bestimmung der Gefriergeschwindigkeit um jede Sonde (S1, S2, ...) herum die Temperatur des Bodens in einem vorbestimmten Abstand von den Sonden mißt.

8. Verfahren nach einem der Ansprüche 1 bis 7, dadurch gekennzeichnet, daß man um jede Sonde (S1, S2,. ..) einen Durchsatz von Kühlflüssigkeit in gleicher Größenordnung schickt.

## Claims

1. Soil freezing process, of the type in which a refrigerant liquid is cooled to a controllable temperature by heat exchange with a cryogenic fluid, and then this liquid is caused to flow within a series of probes (S1, S2....) driven into the ground characterised in that the temperature of the liquid is caused to vary with time and/or from one probe to another, during the soil freezing stage, as a function of the progress of the freezing operation.

2. Process according to claim 1, characterised in that the temperature of the liquid circulating within at least one of the probes (S1, S2....) is raised progressively, preferably by successive stages.

3. Process according to either of the claims 1 and 2 characterised in that the temperature of the liquid circulating in each probe (S1, 52....) is adapted to the soil freezing rate around this probe, this temperature being governed to a value which is the greater, the higher the freezing rate.

4. Process according to claim 3, characterised in that to determine the freezing rate around each probe (S1, S2....) the difference in temperature is measured between the liquid entering the probe and the liquid emerging therefrom.

5. Process according to claim 3, characterised in that, at the beginning of the cooling operation, the soil cooling rate is measured at several levels of each probe (81, S2....), and that the slowest of these rates is retained.

6. Process according to claim 3, characterised in that to determine the freezing rate around each probe (S1, S2....), liquid which is warmer than the soil in the vicinity of the probe is injected temporarily into each probe some time after the onset of freezing, the rate of temperature increase is measured at different levels of the probe, and the slowest of these rates is retained.

7. Process according to claim 6, characterised in that to determine the freezing rate around each probe (S1, S2....), the temperature of the soil is measured at a predetermined distance from all the probes.

8. Process according to any one of the claims 1 to 7, characterised in that a flow of refrigerant liquid of the same order of magnitude is fed into each probe (S1, S2....).
